# EUROPÄISCHE PATENTSCHRIFT

(11) **EP 0 237 519 B1**
(45) Veröffentlichungstag und Bekanntmachung des Hinweises auf die Patenterteilung: **16.08.1989**
(21) Anmeldenummer: 87890036.4
(22) Anmeldetag: 23.02.1987
(51) Int. Cl.: E01B 19/00, E01F 8/00

(54) **Lärmschutzeinrichtung für mehrgleisige Eisenbahnstrecken**
Noise protection device for multiple-track railway stretches
Dispositif antibruit pour voie ferrée multiple

(30) Priorität: 07.03.1986 AT 596/86
(43) Veröffentlichungstag der Anmeldung: 16.09.1987
(73) Patentinhaber: Schwarz, Gerhard, Dipl.-Ing. Dr., A-1130 Wien 13 (AT)
(72) Erfinder: Schwarz, Gerhard, Dipl.-Ing. Dr., A-1130 Wien 13 (AT)
(74) Vertreter: Beer, Otto

(56) Entgegenhaltungen:
- AT-B- 372 435
- FR-A- 2 408 888
- GB-A- 580 716
- US-A- 4 138 947
- US-A- 4 138 947
- BULLETIN DE L'A.I. DU CONGRES DES CHEMINS DE FER, Band 43, Nr. 4, April 1966, Seiten 774-776; "Structure et matériaux des quais et des abris de quai"

## Beschreibung

Die Erfindung betrifft eine Lärmschutzeinrichtung für mehrgleisige Eisenbahnstrecken mit mindestens einer Mittelwandanordnung zwischen zwei benachbarten Gleisen, wobei die Mittelwandanordnung begehbar, z.B. bahnsteigähnlich ausgebildet und gegen Querverschieben verankert ist.

Ein Schutz vor dem Lärm des Schienenverkehrs ist bei mehrgleisigen Eisenbahnstrecken ohne derartige Mittelwände kaum zu erreichen. Eine Schallschutzwand muß möglichst nahe an der Schallquelle, das sind vor allem die Laufräder der Eisenbahn, angeordnet werden, um bei vertretbarer Bauhöhe wirksam zu sein. Allein an der bzw. den Außenseiten einer mehrgleisigen Eisenbahnstrecke angeordnete Schallschutzwände sind von den Laufrädern des oder der inneren Gleise(s) zu weit entfernt. Anderseits stellen Mittelwände ein besonderes Hindernis für die Dienstwege, z.B. Rangierwege, des Bahnpersonals dar. Außerdem sind Mittelwände ein Hindernis bei Oberbau-Baustellen.

Schallschutzeinrichtungen mit in ihrem nach innen abgewinkelten unteren Abschnitt unter den Randbereich des Lichtraumprofils reichenden Wänden bzw. mit vollständig unter diesem Randbereich angeordneten niedrigen Mauern sind in der AT-B 372 435 bzw. der EP-A 85 765 bereits vorgeschlagen worden. Bei diesen bekannten Einrichtungen handelt es sich aber um übliche schmale Mauern oder Wände, die als Mitttelwände zwischen zwei benachbarten Gleisen hinderlich für die Bahnunterhaltung und für das Bahnpersonal gefährlich sind. Aus der US-A 4 138 947 ist eine Lärmschutzeinrichtung für mehrgleisige Eisenbahnstrecken mit mindestens einer Mittelwandanordnung zwischen zwei benachbarten Gleisen bekannt, bei der die Mittelwandanordnung begehbar, z.B. bahnsteigähnlich ausgebildet ist und gegen Querverschieben verankert ist. Die Mittelwandanordnung gemäß der US-A 4 138 947 ragt jedoch nicht unter einander benachbarte Randbereiche der beiden benachbarten Lichtraumprofile. Vielmahr ist die Mittelwandanordnung bei dieser Lärmschutzeinrichtung zwischen den Lichtraumprofilen angeordnet. Es ist daher bei der bekannten Lärmschutzeinrichtung auch notwendig, an den Wagen Bleche zur Lärmabweisung anzuordnen, welche unter die im Querschnitt Z-förmig ausgebildete Wandanordnung greifen.

Der Erfindung liegt die Aufgabe zugrunde, eine Lärmschutzeinrichtung mit einer Mittelwandanordnung zwischen benachbarten Gleisen bereitzustellen, die weniger hinderlich und nicht gefährlich für das Bahnpersonal ist.

Die Erfindung besteht bei einer Lärmschutzeinrichtung der eingangs genannten Art darin, daß die Mittelwandanordnung unter die unteren, einander benachbarten Randbereiche der beiden benachbarten Lichtraumprofile ragt und daß sie diese Randbereiche der Höhe und der Breite nach weitgehend ausfüllt.

Die Erfindung basiert auf der Erkenntnis, daß bei Eisenbahnen Lärm in erster Linie im Bereich der Schienen und Räder entsteht. Wird der Schallaustritt aus diesem Bereich behindert - dies gelingt mit geringem Aufwand mit Hilfe der erfindungsgemäßen Mittelwandanordnung, dann ist ein guter Lärmschutz gewährleistet. Durch die erfindungsgemäße Mittelwandanordnung wird der Entstehungsort von Lärm gegenüber dem fahrenden Zug gleichsam abgedichtet, so daß der Lärm nicht oder nur gedämpft austreten kann.

Die erfindungsgemäß vorgesehene Lärmschutzeinrichtung kann sich dadurch auszeichnen, daß die Mittelwandanordnung in Elemente gleicher Länge unterteilt ist, die auf einem Untergrund, z.B. auf dem Schotterbett, oder dort vorgesehenen Platten nivelliert und abhebbar angeordnet sind. Die erfindungsgemäße Lärmschutzeinrichtung kann somit einfach errichtet und nötigenfalls wieder aufgebaut werden. Die Elemente können im Stoßbereich ineinandergreifen.

In einer Ausführungsform der Erfindung ist vorgesehen, daß die Mittelwandanordnung z.B. aus Schwerbeton besteht und einen kamm- oder E-förmigen Querschnitt aufweist.

Ein zwischen den Gleisen angeordneter derartig niedriger "Bahnsteig" ist ohne Schwierigkeiten ersteigbar; aus Sicherheitsgründen kann im Rahmen der Erfindung aber trotzdem vorgesehen sein, daß an der Mittelwandanordnung, auf einer oder beiden ihrer Längsseiten, wenigstens abschnittweise eine Stufe angebaut ist.

Um auch das einseitige Entfernen der erfindungsgemäßen Mittelwandanordnung zu ermöglichen, kann vorgesehen sein, daß die Mittelwandanordnung aus zwei vorzugsweise spiegelsymmetrisch ausgebildeten Teilen besteht, die im Bereich der Mittelebene der Mittelwandanordnung zwischen den Gleisen aneinandergrenzen. Auf diese Weise ist es möglich, die an ein Gleis angrenzenden Teile der Mittelwandanordnung zu entfernen, wenn dies z.B. für Arbeiten an den Schienen oder dem Schotterbett nötig ist. Falls an der Außenseite der Gleise die aus der EP-A 85 765 bekannte Schallschutzvorrichtung vorgesehen ist, können die entfernten Teile auf derselben, nachdem sie nach außen versetzt worden ist, vorzugsweise auf den Tragarmen derselben abgelegt werden.

Wenn, wie im Rahmen der Erfindung vorgesehen, die Teile der Mittelwandanordnung an der Verankerung einzeln lösbar befestigt sind, dann ist verhindert, daß nach dem Entfernen von Teilen die anderen Teile der Mittelwandanordnung umfallen.

Erfindungsgemäß kann zur Gewichtseinsparung vorgesehen sein, daß die Teile der Mittelwandanordnung einen C-förmigen Querschnitt aufweisen.

Die Erfindung wird an Hand zweier Ausführungsbeispiele der erfindungsgemäßen Lärmschutzeinrichtung näher erläutert, die in den Fig. 1 und 2 der Zeichnung im Querschnitt dargestellt sind.

Von zwei benachbarten Gleisen ist in Fig. 1 jeweils die innere Schiene 1 eingezeichnet, die auf Schwellen 2 aufliegt und befestigt ist. Die Mittelebene zwischen den beiden Gleisen ist mit 3, die Lichtraumprofile der beiden Gleise sind im mittleren Bereich mit 4 bezeichnet.

Man sieht eine Mittelwandanordnung 5, die in Fig. 1 in Form eines begehbaren Bahnsteiges ausgebildet ist, und die unter die Randbereiche der beiden benachbarten Lichtraumprofile 4 ragt, so daß zwischen der Mittelwandanordnung 5 und den Lichtraumprofilen 4 ein nur schmaler Spalt 12 verbleibt.

Zur Sicherung der Mittelwandanordnung 5 gegen Querverschieben und zur Lagesicherung sind im Untergrund entlang der Mittelebene 3 zwischen den Gleisen Pfähle 6 verankert, die in eine Öffnung, vorzugsweise in eine Längsnut 7 in der Mitte der Unterseite der Mittelwandanordnung 5 eingreifen.

Die Mittelwand 5 ist in Elemente von z.B. 5 m Länge unterteilt, die auf dem Schotterbett 8 des Schienenoberbaues nivelliert und beispielsweise nach oben abhebbar angeordnet sind.

Die im dargestellten Fall als begehbarer bahnsteigähnlicher Steg ausgebildete Mittelwandanordnung 5 hat eine Höhe von 365 mm ab Oberkante der Schienen 1 und eine Breite von 760 mm und besteht aus Vollmaterial, als welches beispielsweise Beton verwendet wird.

Es ist aber auch möglich, die Mittelwandanordnung 5 mit einem kamm- oder E-förmigen Querschnitt auszubilden, der in Fig. 1 mit unterbrochenen Linien eingezeichnet ist.

In der gleichen Weise ist in Fig. 1 die Möglichkeit angedeutet, an die Mittelwandanordnung 5 an einer oder beiden Seiten eine Stufe 5' anzubauen.

Bei der in Fig. 2 gezeigten Ausführungsform besteht die Mitttelwandanordnung 5 aus zwei im Bereich der Mittelebene 3 Rücken an Rücken aneinanderliegenden Teilen 9 und 10 beispielsweise mit C-profilförmigem Querschnitt. Die Teile 9 und 10 sind mit den Pfählen 6 z.B. über Schrauben 13 verbunden, so daß die Teile der Mittelwandanordnung 5 nicht umfallen können, wenn einer der Teile 9 oder 10 entfernt wurde.

An Stelle der oder zusätzlich zur Stufe 5' können einzelne der Teile 9 oder 10 durch Stufenelemente, die in Längsrichtung der Mittelwandanordnung 5 nach oben oder nach unten führen, ersetzt sein. Es können aber auch mit Stufen ansgestattete Teile in die Mittelwandanordnung 5 eingesetzt werden.

Die erfindungsgemäß ausgebildete Mittelwandanordnung 5 kann sowohl bei der Ausführungsform von Fig. 1 als auch bei der von Fig. 2 als Fundament für weiter nach oben ragende Wandelemente 11 dienen. Diese Wandelemente können wahlweise zur Mittelebene 3 symmetrisch oder asymmetrisch angeordnet sein. Auch Ausführungsformen mit quer zur Mittelebene 3 verstellbaren Wandelementen 11 sind möglich.

Die erfindungsgemäße Mittelwandanordnung 5 hat zusätzlich zu ihrer guten Lärmschutzwirkung auch den Vorteil, daß sie als Aussteigehilfe ("Bahnsteig") dient, wenn ein Zug einmal auf freier Strecke liegenbleibt und die Fahrgäste oder das Zugbegleitpersonal aussteigen müssen.

Die Teile der erfindungsgemäßen Mittelwandanordnung 5 können unmittelbar am Schotterbett 8 oder auf auf diesem aufgelegten oder in dieses eingebetteten Platten 14 z.B. aus Beton, aufliegen.

## Patentansprüche

1. Lärmschutzeinrichtung für mehrgleisige Eisenbahnstrecken mit mindestens einer Mittelwandanordnung (5) zwischen zwei benachbarten Gleisen, wobei die Mittelwandanordnung (5) begehbar, z.B. bahnsteigähnlich ausgebildet und gegen Querverschieben verankert ist, dadurch gekennzeichnet, daß die Mittelwandanordnung unter die unteren, einander benachbarten Randbereiche der beiden benachbarten Lichtraumprofile (4) ragt und daß sie diese Randbereiche der Höhe und der Breite nach weitgehend ausfüllt.

2. Lärmschutzeinrichtung nach Anspruch 1, dadurch gekennzeichnet, daß die Mittelwandanordnung (5) in Elemente gleicher Länge unterteilt ist, die auf einem Untergrund, z.B. auf dem Schotterbett oder dort vorgesehenen Platten nivelliert und abhebbar angeordnet sind.

3. Lärmschutzeinrichtung nach einem der Ansprüche 1 oder 2, dadurch gekennzeichnet, daß die Mittelwandanordnung (5) z.B. aus Schwerbeton besteht und einen kamm- oder E-förmigen Querschnitt aufweist.

4. Lärmschutzeinrichtung nach einem der Ansprüche 1 bis 3, dadurch gekennzeichnet, daß an der Mittelwandanordnung (5) auf einer oder beiden ihrer Längsseiten, wenigstens abschnittweise eine Stufe (5') angebaut ist.

5. Lärmschutzeinrichtung nach einem der Ansprüche 1 bis 4, dadurch gekennzeichnet, daß die Mittelwandanordnung (5) aus zwei vorzugsweise spiegelsymmetrisch ausgebildeten Teilen (9, 10) besteht, die im Bereich der Mittelebene (3) der Mittelwandanordnung (5) zwischen den Gleisen (1) aneinandergrenzen.

6. Lärmschutzeinrichtung nach Anspruch 5, dadurch gekennzeichnet, daß die Teile (9, 10) der Mittelwandanordnung (5) an der Verankerung (6) einzeln lösbar befestigt sind.

7. Lärmschutzeinrichtung nach Anspruch 6 oder 7, dadurch gekennzeichnet, daß die Teile (9, 10) der Mittelwandanordnung (5) einen C-förmigen Querschnitt aufweisen.

## Claims

1. Noise protection device for multiple-track railway lines having at least one central wall arrangement (5) between two neighbouring tracks, wherein the central wall arrangement (5) can be accessed, for example by being constructed like a station platform, and is anchored to resist transverse shifting, characterised in that the central wall arrangement projects underneath the lower adjacent edge regions of the two neighbouring vehicle clearance profiles (4), and in that it occupies the height and the width of these edge regions to a large extent.

2. Noise protection device according to claim 1, characterised in that the central wall arrangement (5) is divided into elements of equal length which are levelled on a sub-floor, for example on the sub-ballast or plates provided there and are arranged so that they can be lifted.

3. Noise protection device according to one of claims 1 or 2, characterised in that the central wall arrangement (5) consists, for example of high-density concrete and has a comb-shaped or E-shaped cross-section.

4. Noise protection device according to one of claims 1 to 3, characterised in that a step (5') is built onto the central wall arrangement (5) on one or both of its longitudinal sides, at least in some sections.

5. Noise protection device according to one of claims 1 to 4, characterised in that the central wall arrangement (5) consists of two parts (9, 10), preferably formed as symmetrical mirror images, which border on each other between the tracks (1) in the region of the central plane (3) of the central wall arrangement (5).

6. Noise protection device according to claim 5, characterised in that the parts (9, 10) of the central wall arrangement (5) are individually releasably attached to the anchorage (6).

7. Noise protection device according to claim 6 or 7, characterised in that the parts (9, 10) of the central wall arrangement (5) have a C-shaped cross-section.

## Revendications

1. Dispositif antibruit pour voies ferrées multiples, comportant au moins une séparation médiane (5) entre deux voies adjacentes, cette séparation médiane (5) étant praticable à pied, par exemple agencée à la manière d'un quai, et ancrée contre un déplacement transversal, caractérisé en ce que la séparation médiane s'étend sous les zones latérales inférieures mutuellement adjacentes des deux profils d'espace libre adjacents (4), et en ce qu'elle remplit substantiellement ces zones latérales dans le sens de la hauteur et dans le sens de la largeur.

2. Dispositif antibruit selon la revendication 1, caractérisé en ce que la séparation médiane (5) est subdivisée en éléments d'égale longueur, lesquels sont disposés de manière nivelée et amovible sur une base, par exemple sur le lit de ballast ou sur des plaques prévues sur celui-ci.

3. Dispositif antibruit selon l'une des revendications 1 ou 2, caractérisé en ce que la séparation médiane (5) est faite par exemple en béton compact et a une section transversale en forme de peigne ou de E.

4. Dispositif antibruit selon l'une des revendications 1 à 3, caractérisé en ce que la séparation médiane (5) est flanquée, au moins par tronçons, d'un gradin (5') sur l'un de ses côtés longitudinaux ou sur les deux.

5. Dispositif antibruit selon l'une des revendications 1 à 4, caractérisé en ce que la séparation médiane (5) est composée de deux éléments (9, 10) de préférence symétriques l'un de l'autre, qui sont contigus à proximité du plan médian (3) de la séparation médiane (5) entre les voies (1 ).

6. Dispositif antibruit selon la revendication 5, caractérisé en ce que les éléments (9, 10) de la séparation médiane (5) sont fixés aux moyens d'ancrage (6) de manière à être amovibles individuellement.

7. Dispositif antibruit selon la revendication 6 ou 7, caractérisé en ce que les éléments (9, 10) de la séparation médiane (5) ont une section transversale en forme de C.
